# EUROPÄISCHE PATENTSCHRIFT

(11) **EP 0 745 047 B1**
(45) Veröffentlichungstag und Bekanntmachung des Hinweises auf die Patenterteilung: **24.09.1997**
(21) Anmeldenummer: 95909727.0
(22) Anmeldetag: 16.02.1995
(51) Int. Cl.: B65B 11/58, B65D 65/14

(54) **VERFAHREN UND VORRICHTUNG ZUM VERPACKEN VON PRESSBALLEN SOWIE PACKMITTELZUSCHNITT**
PROCESS AND DEVICE FOR PACKING PRESSED BALES AND PACKING BLANK
PROCEDE ET DISPOSITIF POUR EMBALLER DES BALLES COMPRIMEES ET FLAN D'EMBALLAGE

(30) Priorität: 17.02.1994 DE 4405120
(43) Veröffentlichungstag der Anmeldung: 04.12.1996
(73) Patentinhaber: AUTEFA MASCHINENFABRIK GMBH, D-86316 Friedberg (DE)
(72) Erfinder: HIRSCHEK, Herwig, D-86399 Bobingen (DE)
(74) Vertreter: Ernicke, Hans-Dieter, Dipl.-Ing.
(86) Internationale Anmeldenummer: EP9500563
(87) Internationale Veröffentlichungsnummer: WO9522490

(56) Entgegenhaltungen:
- DE-A- 1 951 113
- DE-A- 2 408 305
- DE-A- 4 121 573
- GB-A- 311 783

## Beschreibung

Die Erfindung betrifft ein Verfahren und eine Vorrichtung zum Verpacken von Preßballen aus faserförmigen Materialien sowie einen Packmittelzuschnitt mit den Merkmalen im Oberbegriff der nebengeordneten Ansprüche.

Ein solches Verpackungsverfahren nebst Verpackungsvorrichtung in Verbindung mit einer Ballenpresse ist aus der DE-A-19 51 113 bekannt. Der Ballen wird in der Ballenpresse mit zwei Säcken verpackt, die mit Überlappung übereinander geschlagen und an der Uberlappungsstelle miteinander verschweißt werden. Die Verpackungssäcke sind biegsam und haben eine Dehnbarkeit, um den Expansionsdruck des Gutes aufzunehmen. Wenn der Expansionsdruck des Ballens zu groß wird, wird der Ballen zusätzlich mit einer die Kräfte aufnehmenden Umreifung oder Verschnürung versehen. Die einlagigen Kunststoffsäcke werden durch eine am Preßkasten angeordnete Schweißvorrichtung mit ausfahrbaren Schweißbacken miteinander verbunden. Die Überlappungsstelle befindet sich an der unteren Preß- oder Schnürplatte, die als Gegenpol und Widerlager für den Schweißvorgang dient. Durch diese Art der Umlappung, bei der der untere Sack nach rückwärts umgestülpt wird, liegt die Emballage lose am Ballen an. Der Ballen soll sich beim Entlasten etwas dehnen und dann erst die Verpackung vollkommen ausfüllen und straffen. Die Uberlappungsstelle wandert dabei nach oben und wird durch die Expansionskräfte auf Scherung beansprucht. Die vorbekannte Verpackungstechnik ist ohne zusätzliche Umreifung und Verschnürung nur für relativ geringe Preß- und Expansionskräfte sowie gering verdichtete Preßballen geeignet.

Ähnliche Verfahren und Vorrichtungen zeigen auch die DE-A-40 15 642, DE-A-40 15 643, DE-A-29 11 958 und die DE-A-29 48 237. In den genannten Fällen werden hochverdichtete Preßballen aus faserförmigen Materialien, insbesondere geschnittenen oder strangförmigen Textilfasern, in einer Ballenpresse mit ein oder mehreren formelastischen Packmittelzuschnitten verpackt und anschließend mit einer Umreifung aus Metall- oder Kunststoffbändern versehen. Die Umreifung gibt der Verpackung und dem Preßballen Halt. Bei einer Dreifolienverpackung wird der als Bauchbinde vorgesehene Packmittelzuschnitt von einem Folienwickel in der benötigten Länge abgezogen und mit den Enden zu einem geschlossenen Ring um den Preßballen verschweißt. Zwischen der Bauchbinde und den als Deckel oder Boden fungierenden Packmittelzuschnitten besteht allerdings nur eine lose Verbindung, die durch die Umreifungen fixiert wird.

Die Umreifungen haben den Nachteil, daß sie die Weiterverarbeitung des Preßballens erschweren. Die Umreifungsbänder werden abgeschnitten oder auf andere Weise mit einem geeigneten Werkzeug aufgetrennt. Dabei besteht die Gefahr, daß der Preßballen beschädigt wird. Zum anderen besteht für Bedienungspersonen beim Öffnen der Umreifungsbänder eine gewisse Unfallgefahr.

Die DE-A 41 21 573 lehrt eine Umhüllung für feste Körper, welche aus mehreren Lagen von Wickelfolie besteht, die untereinander durch eine Klebeschicht verbunden sind. Bei den Wickelfolien handelt es sich um Papier- oder Stretchfolien, die keiner größeren Belastung standhalten und für die Verpackung von hochverdichteten und expandierenden Preßballen ungeeignet sind. Die Wickeltechnik läßt sich zudem bei einem Preßballen nicht einsetzen, wenn dieser während des Verpackungsvorgangs zwischen zwei Preßstempeln festgehalten ist.

Es ist daher Aufgabe der vorliegenden Erfindung, eine Möglichkeit für eine bessere Verpackung eines Preßballens aufzuzeigen.

Die Erfindung löst diese Aufgabe mit den Merkmalen in den nebengeordneten Verfahrens- und Sachansprüchen.

Mit dem erfindungsgemäßen Verfahren kann auf eine Umreifung des Preßballens verzichtet werden. Statt dessen werden die Packmittelzuschnitte mit gegenseitiger Überlappung um den Ballen geschlagen und durch Verkleben und/oder Verschmelzen miteinander verbunden. Die Klebe- und/oder Schmelzverbindung der verschiedenen Packmittelzuschnitte untereinander fixiert die Verpackung.

Das erfindungsgemäße Verfahren ist für verschiedene Verpackungsarten geeignet. In der Praxis wird mit zwei oder drei Packmittelzuschnitten gearbeitet, die in geeigneter Weise um den Preßballen gefaltet werden. Es ist aber auch möglich, mit einem einzigen Packmittelzuschnitt in Form eines Sackes oder Schlauches zu arbeiten und die offenen Enden durch Umfalten und Verkleben und/oder Verschmelzen zu verschließen.

Das erfindungsgemäße Verfahren ist vor allem für die Verpackung von Preßballen in Ballenpressen geeignet, bei denen der Preßballen während des Verpackungsvorganges zwischen zwei Preßstempeln unter hohem Druck gehalten wird. Der Preßballen besteht vorzugsweise aus faserförmigen Materialien, insbesondere geschnittenen oder strangförmigen Textilfasern, die auch als Stapelfaser oder Tow bezeichnet werden. Der Preßballen kann ansonsten aber auch aus einem anderen Material bestehen.

Die Packmittelzuschnitte sind zug- und dehnfest und besitzen eine Stützeinlage, vorzugsweise in Form eines Gewebes, und eine schmelz- und/oder klebefähige Beschichtung. Von besonderem Vorteil ist der Einsatz mehrlagiger Packmittelzuschnitte, die zumindest aus zwei Lagen bestehen. Die Beschichtung kann verschiedenen Zwecken dienen. Zum einen kann sie nur bereichsweise an den Verbindungsstellen vorhanden sein und dient dann vor allem zur Herstellung der Klebe- oder Schweißverbindung. Bei der Beschichtung kann es sich um eine durch Druck- und/oder Temperatur und/oder durch chemische Reaktion aktivierbare Klebemasse oder auch um eine leicht schmelzfähige Masse handeln. Die Beschichtung kann darüber hinaus auch Dichtungs- und Schutzaufgaben für den Preßballen erfüllen und ist dann vorzugsweise vollflächig auf der Stützeinlage aufgebracht.

Von besonderem Vorteil ist es, streifen- oder punktförmige Verbindungen zu schaffen, die zwar sehr scherfest sind, sich andererseits aber leicht von Hand oder maschinell schälend ablösen lassen. Einerseits hält dadurch die Verpackung sehr gut den vom Ballen ausgeübten Expansionskräften stand, läßt sich andererseits aber ohne großen Aufwand und insbesondere ohne Beschädigungsgefahr für den Preßballen wieder entfernen. Außerdem können die Packmittelzuschnitte komplett und ohne Rückstände vom Preßballen abgenommen werden.

Es empfiehlt sich, die Packmittelzuschnitte aus Kunststoff, insbesondere aus Polyäthylen herzustellen. Hierbei ist es aus Recyclinggründen vorteilhaft, wenn die Stützeinlage und die Beschichtung im wesentlichen aus der gleichen Kunststoffsorte bestehen. Weitere Vorteile ergeben sich, wenn die Werkstoffe der Stützeinlage und der Beschichtung unterschiedliche hohe Schmelztemperaturen aufweisen, was die Klebe- und/oder Schmelzverbindung positiv unterstützt. Hierfür eignet sich besonders Polyäthylen, bei dem sich durch unterschiedliche Herstellungsverfahren und innere Strukturen verschiedene Festigkeiten und Schmelztemperaturen gezielt einstellen lassen.

Die Verpackungsvorrichtung kann bezüglich der Vorrichtungsbestandteile zum Zuführen, Anlegen und Falten der Packmittelzuschnitte von bekannter Art sein. Zur Herstellung der Klebe- und/oder Schweißverbindung(en) weist sie eine zustellbare Siegelvorrichtung auf. Diese kann unterschiedlich ausgebildet sein und besitzt eine Heizvorrichtung und/oder eine Anpreßvorrichtung. Für die Bildung der punkt- oder streifenförmigen Verbindungen empfiehlt es sich, mehrere entsprechend geformte punktoder streifenförmige Einzelstempel an der Siegelvorrichtung vorzusehen, mit der die Packmittelzuschnitte an den Verbindungsstellen punkt- oder streifenförmig aneinander gepreß und gegebenenfalls an dieser beschränkten Kontaktfläche beheizt werden.

In den Unteransprüchen sind weitere vorteilhafte Ausgestaltungen der Erfindung angegeben.

Die Erfindung ist in den Zeichnungen beispielsweise und schematisch dargestellt. Im einzelnen zeigen:
- Figur 1:: eine Ballenpresse mit einem Preßballen und einer Verpackungsvorrichtung in perspektivischer Ansicht,
- Figur 2:: einen eingespannten und verpackten Preßballen mit einer Siegelvorrichtung in Seitenansicht gemäß Pfeil II von Figur 1,
- Figur 3:: ein Teil der Siegelvorrichtung in Draufsicht entsprechend Pfeil III von Figur 2,
- Figur 4:: einen verpackten Preßballen in Seitenansicht und
- Figur 5:: eine abgebrochene Querschnittsdarstellung von Preßballen und Packmittelzuschnitt.

Figur 1 zeigt eine Ballenpresse (2) zur Herstellung und Verpackung von Preßballen (1). Die Preßballen bestehen aus faserförmigen Materialien, insbesondere kurzgeschnittenen oder strangförmigen Textilfasern, sogenannter Stapelfaser oder Tow. Bei der Ballenpresse (2) handelt es sich um eine Karussellpresse, es kann aber auch irgendeine andere Bauform, z.B. ein Zentralpressesystem mit mehreren Vorpressen oder dgl. sein.

Die Fasern werden in einem Preßkasten (17) einfüllt und mit Preßstempeln (3,4) unter hohem Druck zu einem Ballen (1) verdichtet. Die Preßstempel (3,4) entwickeln hohe Druckkräfte von mehreren 100 t, z.B. 500 t. Die Ballen (1) haben ein Gewicht von ca. 300-700 kg. Der Preßballen (1) wird mittels einer Verpackungsvorrichtung (12) in mehrere Packmittelzuschnitte (5,6,7) eingeschlagen und verpackt.

In der gezeigten Ausführungsform kommen drei Packmittelzuschnitte (5,6,7) zum Einsatz, wobei die den Deckel (5) und den Boden (6) bildenden Packmittelzuschnitte vor der Befüllung des Preßkastens (17) an die jeweils zugehörigen Preßstempel (3,4) gelegt werden und von diesen gegen den Preßballen (1) zugestellt werden. Der Deckel (5) und der Boden (6) werden anschließend durch eine Faltvorrichtung (18) an die Seitenflächen des Preßballens (1) geklappt. Danach wird der dritte Packmittelzuschnitt (7) in Form einer Bauchbinde um den Preßballen (1) geschlagen. Er wird dazu von einem Folienwickel (19) abgezogen.

Fig. 2 und 4 verdeutlichen diese Verpackungsform. Alternativ kann auch erst die Bauchbinde (7) um den Preßballen (1) geschlagen und anschließend Deckel (5) und Boden (6) darüber geklappt und gefaltet werden.

Die Faltvorrichtung (18) und die Vorrichtungen zur Zuführung der Packmittelzuschnitte (5,6,7) können beliebig ausgebildet sein. Die gezeigte und vorbeschriebene Ausführungsform entspricht der aus der DE-A-40 15 642 bzw. der DE-A-40 15 643 bekannten Falttechnik. Anstelle der hier beschriebenen Drei-Folien-Verpackung kann auch mit einer Zwei-Folien-Verpackung gearbeitet werden, wie sie beispielsweise nebst der zugehörigen Vorrichtung aus der US-A-3 816 970 bekannt ist.

Ferner ist es möglich, mit einem einzigen Packmittelzuschnitt (nicht dargestellt) zu arbeiten, der als einseitig offener Sack oder als zweiseitig offener Schlauch ausgebildet ist. Nach dem Befüllen werden der Sack bzw. der Schlauch an den offenen Enden durch eine geeignete Falttechnik verschlossen und dann fixiert.

Bei der Erfindung werden der oder die Packmittelzuschnitt(e) (5,6,7) durch Verschweißen und/oder Verkleben miteinander verbunden. Hierdurch entsteht eine allseitig geschlossene Umhüllung oder Verpackung für den Preßballen (1), die auch nach Entlastung des Preßballens (1) vom Pressendruck den Kräften des aufquellenden Ballens widersteht. Die Erfindung ermöglicht es, auf eine zusätzliche Armierung der Verpackung durch Bänder oder Umreifungen oder dergleichen zu verzichten. In einer verschlechterten Ausführungsform können derartige Armierungen aber gleichwohl noch vorhanden sein.

Bei der Verpackung des Preßballens (1) werden die einzelnen Packmittelzuschnitte (5,6,7) mit zumindest paarweise gegenseitiger Überlappung (10) um den Preßballen (1) gelegt. Die Überlappungen (10) bilden die Verbindungsstellen. Die Packmittelzuschnitte (5, 6, 7) werden mittels einer Siegelvorrichtung (13) miteinander verklebt und/oder verschweißt, wodurch die sogenannten Verbindungen (11) geschaffen werden.

Die Siegelvorrichtung (13) ist vorzugsweise Bestandteil der Verpackungsvorrichung (12) und wird mit dieser relativ zum eingespannten Preßballen (1) bewegt. Die Bestandteile der Verpackungs- bzw. Siegelvorrichtung (12,13) sind dazu beispielsweise auf zwei beidseits des Preßballens (1) verfahrbaren Trolleys angeordnet. Derartige Trolleys sind z.B. aus der DE-A-40 15 643 bekannt. Es kann aber auch ein anderes Transportsystem vorhanden sein, etwa gemäß der DE-A-29 11 958.

Die Siegelvorrichtung (13) weist eine Heizvorrichtung (14) und/oder eine Andruckvorrichtung (15) auf. Die einzelne Ausbildung und Anordnung hängt von der gewählten und nachfolgend beschriebenen Verbindungstechnik ab.

Wie Figur 5 verdeutlicht, sind die Packmittelzuschnitte (5,6,7) mehrlagig, vorzugsweise zweilagig, aufgebaut. Sie bestehen aus einer festen Stützeinlage (8), vorzugsweise in Form eines Gewebes, welches die vom expandierenden Preßballen (1) ausgeübten Kräfte aufnimmt und die Verpackung stabilisiert. Die Stützeinlage (8) kann auch eingelagerte Versteifungsbänder aufweisen oder auf eine sonstige geeignete Art ausgebildet sein.

Sie ist zumindest an den Verbindungsstellen (10) mit einer Beschichtung (9) versehen, welche die Herstellung der Klebe- und/oder Schmelzverbindung ermöglicht. Die Beschichtung (9) ist zumindest auf einer Seite der Stützeinlage (8) vorhanden. In der bevorzugten Ausführungsform ist das Gewebe vollflächig mit einer Beschichtung (9) kaschiert. Die Beschichtung (9) umhüllt dadurch den Preßballen (1) und schützt diesen gegen äußere Umwelteinflüsse, wie Verschmutzung, Wasser etc.. Die feste Stützeinlage (8) schützt den Preßballen (1) zusätzlich gegen mechanische Beschädigungen.

In der bevorzugten Ausführungsform bestehen die Packmittelzuschnitte (5,6,7) aus Kunststoff. Sie sind vorzugsweise weitgehend zugfest, lassen sich aber falten und biegen. Sie sind insoweit ausreichend formelastisch, um sich in der gewünschten Weise um den Preßballen (1) schlagen zu lassen, haben aber eine ausreichende innere Zug- und Dehnungsfestigkeit, um den Preßballen (1) nach der Entlastung von den Preßstempeln (3,4) in der Form zu halten. Die benötigten Festigkeiten richten sie nach der Art des Ballenmaterials und lassen sich variieren.

Es empfiehlt sich, die Stützeinlage (8) und die Beschichtung (9) der Packmittelzuschnitte (5,6,7) aus der gleichen Kunststoffsorte herzustellen. Dadurch lassen sie sich leichter recyceln. Besonders günstige Eigenschaften hat hierfür wiederum Polyäthylen.

Die Stützeinlage (8) und die Beschichtung (9) haben außerdem vorzugsweise unterschiedliche Schmelztemperaturen, wobei die Schmelztemperatur der Stützeinlage (8) höher liegt als diejenige der Beschichtung (9). Dies ist wiederum in Verbindung mit Polyäthylen vorteilhaft. Durch die niedrigere Schmelztemperatur kann von der Siegelvorrichtung (13) die Beschichtung (9) angeschmolzen werden, ohne daß die Stützeinlage (8) beschädigt wird.

In der bevorzugten Ausführungsform bestehen die Packmittelzuschnitte (5,6,7) aus Polyäthylen. In diesem Fall besitzt die Siegelvorrichtung (13) neben der Andruckvorrichtung (15) auch eine Heizvorrichtung (14). Die Siegelvorrichtung (13) ist an die Anordnung der Überlappungen (10) bzw. Verbindungsstellen angepaßt. Die Andruckvorrichtung (15) besteht aus mehreren entlang der Überlappungen (10) sich erstreckenden Druckbalken, die einzeln oder gemeinsam an den Preßballen (1) über geeignete Antriebe zustellbar sind. In die Druckbalken sind Heizvorrichtungen (14) integriert. Es kann sich um elektrische Widerstandsheizungen, mit fluidischen Heizmitteln betriebene Rohrsysteme oder dergleichen handeln.

Wie Figur 2 bis 4 verdeutlichen, besitzen die Druckbalken mehrere seitlich voneinander distanzierte leistenförmige Einzelstempel (16) die ein Stück vorstehen und beim Anpressen Schmelz- und/oder Klebestreifen (11) an den Verbindungsstellen (10) erzeugen. Vorzugsweise erstrecken sie sich vertikal bzw. quer zur Längsrichtung der Überlappungen (10). Die Einzelstempel (16) bzw. die Schmelzstreifen oder Verbindungen (11) können auch punktförmig sein. Es entsteht jedenfalls eine längs der Überlappungen (10) periodisch unterbrochene Verbindung.

Die punkt- oder streifenförmigen Verbindungen (11) bieten gegenüber den normalen Ballenkräften eine ausreichende Festigkeit. Sie sind auf Scherung hochbelastbar. Andererseits lassen sie sich aber von Hand oder mit einer geeigneten Maschine relativ leicht schälend ablösen, wenn der außen liegende Packmittelzuschnitt quer zum Preßballen (1) abgezogen wird.

In der bevorzugten Ausführungsform erfolgt die Verbindung der aus Polyäthylen bestehenden Packmittelzuschnitte (5,6,7) durch Wärmezufuhr beim Andrücken der Siegelvorrichtung (13). Hierbei empfiehlt es sich, die einzelnen Packmittelzuschnitte (5,6,7) so auszurichten und um den Preßballen (1) zu legen, daß an den Verbindungsstellen (10) jeweils die Beschichtungen (9) aufeinander zu liegen kommen. Bei der Ausführungsform von Figur 2 liegt die Beschichtung beim Deckel (5) und beim Boden (6) außen, während sie bei der Bauchbinde (7) an der den Preßballen (1) zugewandten Innenseite zu finden ist. Bei der Bauchbinde (7) liegt dann das Gewebe (8) außen. Unter Druck- und Wärmezufuhr schmelzen die aneinanderliegenden Beschichtungen (9) und verkleben miteinander.

Alternativ ist es auch möglich, bei den Packmittel zuschnitten (5,6) eine Gewebeseite (8) mit einer Beschichtungsseite (9) in Kontakt zu bringen und durch Anschmelzen der Beschichtung (9) aneinander zu heften. Auf diese Weise kann man beispielsweise die Enden der Bauchbinde (7) überlappend aufeinanderlegen und heften.

In einer weiteren Alternative kann die Beschichtung (9) auch aus einer geeigneten Klebemasse bestehen. Hierfür gibt es unterschiedliche Möglichkeiten. Zum Beispiel können in die Beschichtung (9) umhüllte Klebekügelchen eingebettet sein, die unter dem Druck der angepreßten Andruckvorrichtung (15) platzen, den Klebstoff freisetzen und dadurch für eine Verbindung sorgen. Bei dieser Ausführungsform, in der die Beschichtung (9) allein durch Druck in ihrer Verbindungswirkung aktiviert wird, kann auf Wärmezufuhr und eine Heizvorrichtung (14) verzichtet werden. In dieser Ausführungsform empfiehlt es sich auch, die Beschichtung (9) nur an den Überlappungen bzw. Verbindungsstellen (10) vorzusehen. In diesen und anderen Fällen können die Packmittel zuschnitte (5,6,7) auch mehr als zwei Lagen aufweisen, indem beispielsweise die Stützeinlage (8) mit einer zusätzlichen dichtenden Beschichtung getränkt oder kaschiert ist.

In einer weiteren Alternative kann die Beschichtung (9) auch aus einem Thermokleber bestehen, der durch Druck- und Wärmezufuhr aktiviert wird. Ferner sind Kontaktkleber aus zwei getrennten, unterschiedlichen Komponenten verwendbar, die beim Zusammentreffen chemisch reagieren und sich verbinden. In diesem Fall wären z.B. die Komponenten in zwei miteinander in Kontakt zu bringenden Beschichtungen (9) analog Fig. 2 zu finden. Bei den verschiedenen Verbindungsmöglichkeiten können je nach Materialwahl und Behandlung reine Klebeverbindungen, reine Schmelzverbindungen oder kombinierte Klebe-Schmelzverbindungen entstehen.

Abwandlungen des beschriebenen Ausführungsbeispieles sind in verschiedener Weise möglich. Neben den vorerwähnten Variationen in der technischen Gestaltung der Ballenpresse (2), der Materialwahl der Preßballen (1) und der Verpackungs- und Falttechnik läßt sich auch die Siegelvorrichtung (13) abändern. Die Druckbalken können auch vollflächig auf die Überlappungen bzw. Verbindungsstellen (10) einwirken und keine streifen- oder punktförmigen Einzelstempel (16) aufweisen. In einer weiteren Abwandlung können die Einzelstempel (16) in kleinerer Zahl und mit eigenständigen Antrieben vorhanden sein, wobei sie entlang des eingespannten Preßballens (1) bewegt werden und dabei abwechselnd für die Schaffung einer Verbindung (11) zugestellt und dann wieder weiter transportiert werden. Die Siegelvorrichtung (13) kann auch mit der Faltvorrichtung (18) kombiniert werden, indem die ersten Schmelzstreifen oder Verbindungen (11) bereits angebracht werden, während die Faltvorrichtung (18) noch die Bauchbinde (7) um den Preßballen (1) schlägt.

Alternativen sind auch in der Materialwahl der Packmittelzuschnitte (5,6,7) möglich. Außer Polyäthylen eignen sich auch andere Kunststoffe oder sonstige formelastische und zug- bzw. dehnfeste Materialen. Es sind ferner Materialmischungen möglich, wobei auch unterschiedliche Kunststoffe zum Einsatz kommen können.

### BEZUGSZEICHENLISTE

- 1: Preßballen
- 2: Ballenpresse
- 3: Preßstempel, unten
- 4: Preßstempel, oben
- 5: Packmittelzuschnitt, Deckel
- 6: Packmittelzuschnitt, Boden
- 7: Packmittelzuschnitt, Bauchbinde
- 8: Stützeinlage, Gewebe
- 9: Beschichtung
- 10: Überlappung, Verbindungsstelle
- 11: Verbindung, Schmelzstreifen
- 12: Verpackungsvorrichtung
- 13: Siegelvorrichtung
- 14: Heizvorrichtung
- 15: Andruckvorrichtung
- 16: Einzelstempel
- 17: Preßkasten
- 18: Faltvorrichtung
- 19: Wickel

## Patentansprüche

1. Verfahren zum Verpacken von Preßballen (1) aus faserförmigen Materialien, insbesondere geschnittenen oder strangförmigen Textilfasern, in einer Ballenpresse (2) mit ein oder mehreren mit Überlappung (10) um den Preßballen (1) geschlagenen, formelastischen Packmittelzuschnitten (5,6,7), wobei der Preßballen (1) unter hohem Preßdruck steht und die Packmittelzuschnitte (5,6,7) durch Verkleben und/oder Verschmelzen miteinander verbunden werden, dadurch **gekennzeichnet,** daß die Preßballen (1) mit einem zug- und dehnfesten Packmittelzuschnitt (5,6,7) verpackt werden, der aus mindestens zwei Teilen mit einer kraftaufnehmenden Stützeinlage (8) und mit einer zumindest bereichsweise vorhandenen schmelz- und/oder klebefähigen Beschichtung (9) besteht, wobei die Überlappungen (10) der Packmittelzuschnitte (5,6,7) an die Seitenflächen des Preßballens (1) gelegt werden und am Preßballen (1) anliegend scherfest verklebt und/oder verschmolzen werden.

2. Verfahren nach Anspruch 1, dadurch
**gekennzeichnet,** daß die
Packmittelzuschnitte (5,6,7) an der Überlappung (10) mit Innenseite über Außenseite gelegt werden.

3. Verfahren nach Anspruch 1 oder 2, dadurch
**gekennzeichnet,** daß die
Packmittelzuschnitte (5,6,7) mit ihren Beschichtungen (9) in gegenseitigen Kontakt gebracht werden.

4. Verfahren nach Anspruch 1 oder einem der folgenden,
dadurch **gekennzeichnet,** daß die
Packmittelzuschnitte (5,6,7) beim Verbindungsvorgang mit Druck und/oder Wärme zusammengehalten werden.

5. Verfahren nach Anspruch 1 oder einem der folgenden,
dadurch **gekennzeichnet,** daß streifenoder punktförmige Verbindungen (11) geschaffen werden.

6. Verfahren nach Anspruch 1 oder einem der folgenden,
dadurch **gekennzeichnet,** daß die
Packmittelzuschnitte (5,6,7) aus Kunststoff, vorzugsweise Polyäthylen, hergestellt werden.

7. Verfahren nach Anspruch 6, dadurch
**gekennzeichnet,** daß die Stützeinlage (8) und die Beschichtung (9) im wesentlichen aus der gleichen Kunststoffsorte bestehen.

8. Verfahren nach Anspruch 1 oder einem der folgenden,
dadurch **gekennzeichnet,** daß die
Werkstoffe der Stützeinlage (8) und der Beschichtung (9) unterschiedlich hohe Schmelztemperaturen aufweisen.

9. Verfahren nach Anspruch 8, dadurch
**gekennzeichnet,** daß die
Schmelztemperatur der Stützeinlage (8) höher als die Schmelztemperatur der Beschichtung (9) ist.

10. Vorrichtung zum Verpacken von Preßballen (1) aus faserförmigen Materialien, insbesondere geschnittenen oder strangförmigen Textilfasern, in einer Ballenpresse (2) mit ein oder mehreren mit Überlappung (10) um den Preßballen (1) geschlagenen, formelastischen Packmittelzuschnitten (5,6,7), wobei der Preßballen unter hohem Preßdruck steht und die Packmittelzuschnitte (5,6,7) mittels einer beweglichen Siegelvorrichtung durch Verkleben und/oder Verschmelzen miteinander verbunden werden, dadurch **gekennzeichnet,** daß die Verpackungsvorrichtung (12) eine Faltvorrichtung (18) aufweist, die die zug- und dehnfesten Packmittelzuschnitte (5, 6, 7) mit den Überlappungen (10) an die Seitenflächen des Preßballens (1) legt, und daß die Siegelvorrichtung (13) zum scherfesten Verschweißen und/oder Verkleben der Packmittelzuschnitte (5,6,7) an den Preßballen (1) zustellbar ist.

11. Vorrichtung nach Anspruch 10, dadurch
**gekennzeichnet,** daß die
Siegelvorrichtung (13) eine Heizvorrichtung (14) und/oder eine Andruckvorrichtung (15) aufweist.

12. Vorrichtung nach Anspruch 10 oder 11, dadurch
**gekennzeichnet,** daß die
Siegelvorrichtung (13) mehrere punkt- oder streifenförmige Einzelstempel (16) aufweist.

13. Formelastischer Packmittelzuschnitt zum Verpacken von Preßballen aus faserförmigen Materialien, insbesondere geschnittenen oder strangförmigen Textilfasern, in einer Ballenpresse, der aus mehreren Komponenten besteht und eine zumindest bereichsweise angeordneten schmelz- und/oder klebefähigen Beschichtung (9) aufweist, dadurch **gekennzeichnet,** daß der Packmittelzuschnitt (5,6,7) eine Stützeinlage (8) aufweist.

14. Packmittelzuschnitt nach Anspruch 13, dadurch **gekennzeichnet,** daß die Stützeinlage (8) als Gewebe ausgebildet ist.

15. Packmittelzuschnitt nach Anspruch 13 oder 14, dadurch **gekennzeichnet,** daß die Beschichtung (9) zumindest auf einer Seite der Stützeinlage (8) angeordnet ist und diese vollflächig bedeckt.

16. Packmittelzuschnitt nach Anspruch 13 oder einem der folgenden, dadurch **gekennzeichnet,** daß der Packmittelzuschnitt (5,6,7) aus Kunststoff, vorzugsweise Polyäthylen, besteht.

17. Packmittelzuschnitt nach Anspruch 16, dadurch **gekennzeichnet,** daß die Stützeinlage (8) und die Beschichtung (9) im wesentlichen aus der gleichen Kunststoffsorte bestehen.

18. Packmittelzuschnitt nach Anspruch 13 oder einem der folgenden, dadurch **gekennzeichnet,** daß die Werkstoffe der Stützeinlage (8) und der Beschichtung (9) unterschiedlich hohe Schmelztemperaturen aufweisen.

19. Packmittelzuschnitt nach Anspruch 18, dadurch **gekennzeichnet,** daß die Schmelztemperatur der Stützeinlage (8) höher als die Schmelztemperatur der Beschichtung (9) ist.

## Claims

1. Process for packing pressed bales (1) of fibrous materials, in particular cut or strand-shaped textile fibres, in a baling press (2) using one or more packing blanks (5,6,7) exhibiting elasticity of shape which are wrapped with an overlap (10) around the pressed bale (1), the pressed bale (1) being under high pressing pressure and the packing blanks (5,6,7) being joined together by adhesive bonding and/or fusing, characterised in that the pressed bales (1) are packed using a tension- and elongation-resistant packing blank (5,6,7) comprising at least two parts, a force-absorbing supporting lining (8) and a fusible and/or adhesive coating (9) present at least in certain regions, the overlaps (10) of the packing blanks (5,6,7) being laid onto the side faces of the pressed bale (1) and, lying on the pressed bale (1), shear-resistantly adhesively bonded and/or fused.

2. Process according to Claim 1, characterised in that the packing blanks (5,6,7) are laid at the overlap (10) inside over outside.

3. Process according to Claim 1 or 2, characterised in that the packing blanks (5,6,7) are brought into mutual contact by their coatings (9).

4. Process according to Claim 1 or one of the subsequent claims, characterised in that the packing blanks (5,6,7) are held together during the joining operation by pressure and/or heat.

5. Process according to Claim 1 or one of the subsequent claims, characterised in that strip- or point-shaped joints (11) are created.

6. Process according to Claim 1 or one of the subsequent claims, characterised in that the packing blanks (5,6,7) are produced from plastic, preferably polyethylene.

7. Process according to Claim 6, characterised in that the supporting lining (8) and the coating (9) consist essentially of the same kind of plastic.

8. Process according to Claim 1 or one of the subsequent claims, characterised in that the materials of the supporting lining (8) and of the coating (9) have different fusing temperatures.

9. Process according to Claim 8, characterised in that the fusing temperature of the supporting lining (8) is higher than the fusing temperature of the coating (9).

10. Device for packing pressed bales (1) of fibrous materials, in particular cut or strand-shaped textile fibres, in a baling press (2) using one or more packing blanks (5,6,7) exhibiting elasticity of shape which are wrapped with an overlap (10) around the pressed bale (1), the pressed bale being under high pressing pressure and the packing blanks (5,6,7) being joined together by adhesive bonding and/or fusing by means of a movable sealing device, characterised in that the packing device (12) has a folding device (18) which lays the tension- and elongation-resistant packing blanks (5,6,7) with the overlaps (10) onto the side faces of the pressed bale (1), and in that the sealing device (13) can be advanced onto the pressed bale (1) for the shear-resistant welding and/or adhesive bonding of the packing blanks (5,6,7).

11. Device according to Claim 10, characterised in that the sealing device (13) has a heating device (14) and/or a pressing-on device (15).

12. Device according to Claim 10 or 11, characterised in that the sealing device (13) has a plurality of point- or strip-shaped individual rams (16).

13. Packing blank exhibiting elasticity of shape for packing pressed bales of fibrous materials, in particular cut or strand-shaped textile fibres, in a baling press, which packing blank comprises a plurality of components and has a fusible and/or adhesive coating (9) arranged at least in certain regions, characterised in that the packing blank (5,6,7) has a supporting lining (8).

14. Packing blank according to Claim 13, characterised in that the supporting lining (8) is in the form of a woven fabric.

15. Packing blank according to Claim 13 or 14, characterised in that the coating (9) is arranged on at least one side of the supporting lining (8) and covers the latter over its entire area.

16. Packing blank according to Claim 13 or one of the subsequent claims, characterised in that the packing blank (5,6,7) consists of plastic, preferably polyethylene.

17. Packing blank according to Claim 16, characterised in that the supporting lining (8) and the coating (9) consist essentially of the same kind of plastic.

18. Packing blank according to Claim 13 or one of the subsequent claims, characterised in that the materials of the supporting lining (8) and of the coating (9) have different fusing temperatures.

19. Packing blank according to Claim 18, characterised in that the fusing temperature of the supporting lining (8) is higher than the fusing temperature of the coating (9).

## Revendications

1. Procédé pour emballer des balles pressées (1) en matières fibreuses, notamment en fibres textiles coupées ou ayant la forme de boyaux, dans une presse (2) à balles avec un ou plusieurs flans (5, 6, 7) d'emballage élastiquement déformables disposés à recouvrement (10) autour de la balle pressée (1), la balle pressée (1) étant soumise à une haute pression de pressage, et les flans (5, 6, 7) d'emballage étant reliés entre eux par collage et/ou par fusion, caractérisé par le fait que les balles pressées (1) sont emballées avec un flan (5, 6, 7) d'emballage résistant à la traction et à l'allongement qui est constitué d'au moins deux parties, à savoir d'une armature de renfort (8) absorbant les forces, et d'un revêtement (9) susceptible de fondre et/ou d'être collé, qui est prévu au moins par endroits, les recouvrements (10) des flans (5, 6, 7) d'emballage étant appliqués sur les surfaces latérales de la balle pressée (1) et collés et/ou fondus de façon à résister au cisaillement en étant appliqués sur la balle pressée (1).

2. Procédé selon la revendication 1, caractérisé par le fait que les flans (5, 6, 7) d'emballage sont placés par leur face intérieure par-dessus leur face extérieure au niveau du recouvrement (10).

3. Procédé selon la revendication 1 ou 2, caractérisé par le fait que les flans (5, 6, 7) d'emballage avec leurs revêtements (9) sont mis en contact mutuel.

4. Procédé selon la revendication 1 ou l'une des suivantes, caractérisé par le fait que les flans (5, 6, 7) d'emballage sont maintenus ensemble par pression et/ou par chaleur lors du processus de liaison.

5. Procédé selon la revendication 1 ou l'une des suivantes, caractérisé par le fait qu'on effectue des liaisons (11) en forme de bandes ou de points.

6. Procédé selon la revendication 1 ou l'une des suivantes, caractérisé par le fait que les flans (5, 6, 7) d'emballage sont réalisés en matière plastique, de préférence en polyéthylène.

7. Procédé selon la revendication 6, caractérisé par le fait que l'armature de renfort (8) et le revêtement (9) sont sensiblement constitués de la même qualité de matière plastique.

8. Procédé selon la revendication 1 ou l'une des suivantes, caractérisé par le fait que les matériaux de l'armature de renfort (8) et du revêtement (9) ont des températures de fusion différentes.

9. Procédé selon la revendication 8, caractérisé par le fait que la température de fusion de l'armature de renfort (8) est supérieure à la température de fusion du revêtement (9).

10. Dispositif destiné à l'emballage de balles pressées (1) en matières fibreuses, notamment en fibres textiles coupées ou ayant la forme de boyaux, dans une presse (2) à balles avec un ou plusieurs flans (5, 6, 7) d'emballage élastiquement déformables disposés avec un recouvrement (10) autour de la balle pressée (1), la balle pressée étant soumise à une haute pression de pressage, et les flans (5, 6, 7) d'emballage sont reliés entre eux par collage et/ou par fusion au moyen d'un dispositif de scellement mobile, caractérisé par le fait que le dispositif (12) d'emballage comporte un dispositif (18) de pliage, qui applique les flans (5, 6, 7) d'emballage résistants à la traction et à l'allongement avec les recouvrements (10) contre les surfaces latérales de la balle pressée (1), et que le dispositif (13) de scellement peut être affecté pour le soudage et/ou le collage résistant au cisaillement des flans (5, 6, 7) sur la balle pressée (1).

11. Dispositif selon la revendication 10, caractérisé par le fait que le dispositif (13) de scellement comporte un dispositif (14) de chauffage et/ou un dispositif (15) d'application.

12. Dispositif selon la revendication 10 ou 11, caractérisé par le fait que le dispositif (13) de scellement comporte plusieurs poinçons individuels (16) en forme de bande ou de point.

13. Flan d'emballage élastiquement déformable destiné à l'emballage de balles pressées en matières fibreuses, notamment en fibres textiles coupées ou ayant la forme de boyaux, dans une presse à balles qui est constituée de plusieurs composants, et qui comporte un revêtement (9) susceptible d'être fondu et/ou collé, qui est prévu au moins par endroits, caractérisé par le fait que le flan (5, 6, 7) d'emballage comporte une armature de renfort (8).

14. Flan d'emballage selon la revendication 13, caractérisé par le fait que l'armature de renfort (8) est réalisé sous la forme d'un tissu.

15. Flan d'emballage selon la revendication 13 ou 14, caractérisé par le fait que le revêtement (9) est appliqué sur une face au moins de l'armature de renfort (8) et recouvre toute la surface de cette dernière.

16. Flan d'emballage selon la revendication 13 ou l'une des suivantes, caractérisé par le fait que le flan (5, 6, 7) d'emballage est en matière plastique, de préférence en polyéthylène.

17. Flan d'emballage selon la revendication 16, caractérisé par le fait que l'armature de renfort (8) et le revêtement (9) sont sensiblement constitués de la même qualité de matière plastique.

18. Flan d'emballage selon la revendication 13 ou l'une des suivantes, caractérisé par le fait que les matériaux de l'armature de renfort (8) et du revêtement (9) ont des températures de fusion différentes.

19. Flan d'emballage selon la revendication 18, caractérisé par le fait que la température de fusion de l'armature de renfort (8) est supérieure à la température de fusion du revêtement (9).
